# EUROPÄISCHE PATENTSCHRIFT

(11) **EP 0 853 551 B1**
(45) Veröffentlichungstag und Bekanntmachung des Hinweises auf die Patenterteilung: **25.08.1999**
(21) Anmeldenummer: 96934484.5
(22) Anmeldetag: 28.09.1996
(51) Int. Cl.: B42D 5/00, A63H 33/22

(54) **NOTIZBLOCK**
NOTE PAD
BLOC-NOTES

(30) Priorität: 04.10.1995 DE 19536996; 29.11.1995 DE 29518885 U
(43) Veröffentlichungstag der Anmeldung: 22.07.1998
(73) Patentinhaber: RITTER, Johannes A., 64342 Seeheim-Jugenheim (DE)
(72) Erfinder: RITTER, Johannes A., 64342 Seeheim-Jugenheim (DE)
(74) Vertreter: Zinngrebe, Horst, Dr.rer.nat.
(86) Internationale Anmeldenummer: EP9604242
(87) Internationale Veröffentlichungsnummer: WO9712763

(56) Entgegenhaltungen:
- DE-C- 4 420 947
- FR-A- 2 036 749
- FR-A- 2 689 816

## Beschreibung

Die Erfindung betrifft einen Notizblock, der aus einem Stapel von längs einer rückwärtigen Kante beispielsweise durch Haftkleberstreifen verbundenen Zetteln besteht, sowie ein Verfahren zu seiner Herstellung.

Bekannt sind Notizblöcke, aus z.B. DE-C-4 420 947, bei denen meist 50 oder 100 Zettel jeweils quadratischen oder rechteckigen Querschnitts so übereinander gestapelt sind, daß der Block als Ganzes eine quaderförmige Gestalt erhält. Die Zettel sind in dem Block beispielsweise durch Verleimung ihrer rückwärtigen Kanten in dem Block zusammengehalten, so daß jeweils ein oder mehrere Zettel von dem Block durch Abreißen von der Verleimung entnommen werden können (Lumbecken).

Eine andere Art der Verbindung der Zettel zu einem Notizblock besteht darin, daß jeder Zettel auf seiner Rückseite mit einem kantenparallelen Streifen aus einem ablösbaren, selbstklebenden Haftkleber beschichtet ist (Haftkleberbindung). Hierbei kann jeder Zettel vom Stapel einfach durch Abziehen von dem in dem Stapel darunterliegenden Zetteln entnommen und auf einer anderen Oberfläche wieder ablösbar angeklebt werden. Für einen derartigen Notizblock aus selbstklebenden Haftkleberzetteln ist es notwendig, daß jeder aus Papier bestehende Zettel auf seiner Oberseite mit einer als Ablösehilfe für den Kleber wirkenden Release-Beschichtung und auf seiner Unterseite als Haftvermittler für den Haftkleber mit einer Primer-Beschichtung versehen ist.

Die Werbung hat derartige Notizblöcke seit langem als bevorzugte Werbeträger entdeckt. Dazu tragen die einzelnen Zettel beispielsweise nahe der Vorderkante einen Werbeaufdruck. Fächert man alle Zettel eines Notizblokkes etwa mit dem Daumen von unten nach oben auf und läßt die einzelnen Zettel durch Aufwärtsbewegung des Daumens wieder in ihre ebene Lage zurückkehren, erscheint dem Beobachter an jedem Zettel ein Werbetext.

Der Erfindung liegt die Aufgabe zugrunde, den eingangs genannten Notizblock so zu gestalten, daß weitere Möglichkeiten zum Anbringen von Werbung eröffnet werden.

Dazu ist erfindungsgemäß vorgesehen, daß in dem Stapel wenigstens ein erster Zettel, bei dem die Laufrichtung der Papierfasern sich parallel zu der Kante erstreckt, und wenigstens ein zweiter Zettel, bei dem die Laufrichtung sich quer zu der Kante erstreckt, nacheinander aufeinander folgen. Zweckmäßig folgen mehrere erste Zettel und mehrere zweite Zettel nacheinander abwechselnd aufeinander. Mit besonderem Vorteil ist die Anordnung der Zettel so getroffen, daß zwischen je zwei aufeinander folgenden ersten Zetteln je ein zweiter Zettel und zwischen je zwei aufeinander folgenden zweiten Zetteln je ein erster Zettel angeordnet sind. Die Feuchtigkeitsaufnahme des Papiers bewirkt bei den ersten Zetteln eine Verlängerung der ersten Zettel quer zur ruckwärtigen Kante relativ zu den zweiten Zetteln um eine Distanz, die unter einem Millimeter bleibt und daher für das Auge praktisch nicht sichtbar ist. Ferner sind die ersten Zettel quer zur ruckwärtigen Kante leichter aufbiegbar als die zweiten Zettel. Daher wird bei dem Auffächern des erfindungsgemäßen Notizblocks bei einer Bewegung des Daumens von unten nach oben der jeweils vordere Bereich jedes zweiten Zettels für den Betrachter sichtbar, der einen ersten Werbeaufdruck (beispielsweise: Kopfschmerzen?) sichtbar werden lassen kann. Bei dem anschließenden umgekehrten Auffächern der Zettel, also bei einer Bewegung des Daumens von oben nach unten bietet sich dem Betrachter der jeweils vordere Bereich der ersten Zettel dar, der einen anderen, beispielsweise mit dem ersten Werbeaufdruck in gedanklicher Verbindung stehenden Werbeaufdruck (beispielsweise: Aspirin) tragen kann. Damit bietet der erfindungsgemäße Notizblock der Werbung eine neue und für den Betrachter überraschende Möglichkeit, wobei dennoch alle Zettel nur auf ihrer Oberseite bedruckt zu werden brauchen.

Ferner ist zweckmäßig, daß der oberste und unterste Zettel des Notizblocks aus jeweils einem ersten Zettel besteht. Weiter besteht die Möglichkeit, die ersten Zettel und die zweiten Zettel unterschiedlich einzufärben. Der durch die Erfindung ermöglichte Überraschungseffekt wird unterstützt, wenn die ersten Zettel ein etwas geringeres Flächengewicht, beispielsweise 80 g/m² als die zweiten Zettel haben, die beispielsweise 90-100 g/m² als Flächengewicht besitzen können.

In einer anderen Ausführungsform der Erfindung sind auch auf den Rückseiten der ersten und zweiten Zettel im Bereich ihrer Vorderkanten unterschiedliche, gedanklich verbundene Werbeaufdrucke angebracht. Ferner können die Aufdrucke der einzelnen Zettel aus den ersten und/oder zweiten Zetteln unterschiedlich sein und sich untereinander beispielsweise nur wenig unterscheiden, so daß beim Auffächern eine Bewegung des mit den Aufdrucken Dargestellten nach Art eines Daumenkinos erscheint.

Zur Herstellung eines erfindungsgemäßen Notizblocks eignet sich ein Verfahren, bei dem aus einem Stapel von Bogen aus Papier, in welchem sich jeweils ein erster Bogen, bei welchem die Laufrichtung der Papierfasern sich parallel zu einer Seitenkante erstreckt, mit einem zweiten Bogen abwechselt, bei welchem sich die Laufrichtung quer zu der Seitenkante erstreckt, und in dieser Weise zu einem Stapel zusammengetragen werden, der Stapel auf das Maß der gewünschten Zettel derart geschnitten wird, daß die Zettel längs der rückwärtigen Kante miteinander verbunden werden. Selbstverständlich können die Bogen mit einem gewünschten Werbetext in denjenigen Bereichen bedruckt sein, die bei den fertigen Zetteln nahe deren Vorderkante liegen.

Es empfiehlt sich, bei der Haftkleberbindung jeden Bogen auf seiner Rückseite mit einer wäßrigen Release-Beschichtung und auf seiner Oberseite mit einer wäßrigen Primer-Beschichtung zu versehen und die Bogen anschließend zu trocknen. Zweckmäßig wird die Primer- und Release-Beschichtung gleichzeitig durchgeführt. In Bereichen, die nahe der rückwärtigen Kante der fertigen Zettel liegen, können dann auf die Primer-Beschichtung der Bogen seitenkantenparallele Haftkleberstreifen aufgebracht werden.

Im übrigen zeichnet sich ein Verfahren zur Herstellung eines Notizblocks der vorstehend genannten Art, bei dem Papierbogen eines Bogenstapels zu Zetteln geschnitten und die Zettel an ihrer rückwärtigen Kante verbunden werden nach der Erfindung dadurch aus, daß die Zettel vor dem Verbinden derart gestapelt werden, daß auf wenigstens ein erster Zettel, bei dem die Laufrichtung der Papierfasern sich parallel zu der Kante erstreckt, und wenigstens ein zweiter Zettel, bei dem die Laufrichtung sich quer zu der Kante erstreckt, nacheinander aufeinander folgen. Dieses Verfahren wird zweckmäßig dadurch besonders vorteilhaft, daß mehrere erste Zettel und mehrere zweite Zettel nacheinander abwechselnd aufeinander folgen. Es empfiehlt sich ferner, zwischen je zwei aufeinander folgende erste Zettel je einen zweiten Zettel und zwischen je zwei aufeinander folgende zweite Zettel je ein erster Zettel zu stapeln.

Als ein Verfahren zur Herstellung eines Notizblocks der vorstehend genannten Art, bei dem Papierbogen eines Bogenstapels zu Zetteln geschnitten und die Zettel an ihrer rückwärtigen Kante verbunden werden, kommt ferner in Betracht, daß die Papierbogen zu dem Bogenstapel derart zusammengetragen werden, daß zwischen je zwei erste Papierbogen, in welchen die Laufrichtung der Papierfasern sich parallel zu einer Papierbogenseitenkante erstrecken, mindestens ein zweiter Papierbogen zwischengelegt wird, dessen Laufrichtung sich quer zu der Papierbogenseitenkante erstreckt.

Eine Vorrichtung, mit der Bogen aus Papier mit Primer, Release und Haftkleber beschichtet werden können, ist beispielsweise in der Schrift WO 94/19419 beschrieben.

Die Erfindung wird nachstehend anhand des in der beigefügten Zeichnung dargestellten Ausführungsbeispiels im einzelnen beschrieben. Es zeigen:
- Fig. 1: einen Ausschnitt aus einem Notizblock; und
- Fig. 2 und 3: Erläuterungen zu dem unterschiedlichem Verhalten der ersten und zweiten Zettel beim Auffächern;
- Fig. 4: eine schematische Darstellung zur Erläuterung der Herstellung des Notizblocks nach Figur 1;
- Fig. 5: eine perspektivische schematische Ansicht eines Notizblocks nach Fig. 1 beim teilweisen Auffächern der Zettel von oben nach unten; und
- Fig. 6: eine der Fig. 5 ähnliche Ansicht beim Auffächern der Zettel von unten nach oben.

Fig. 1 zeigt einen quaderförmigen Notizblock 1, der aus mehreren übereinandergelegten Zetteln 12, 13, 14, 15, 16, 17, 18, 19, 20 aus Papier besteht. Die Papierfasern sind in handelsüblich zu beziehenden Papieren in einer bestimmten Vorzugsrichtung ausgerichtet, die normalerweise parallel zu einer der Seitenkanten eines Papierbogens gerichtet ist.

Papier nimmt bekanntlich Feuchtigkeit aus der Umgebung auf, so daß die Fasern des Papiers durch Feuchtigkeitsaufnahme quellen. Dabei verändert sich nicht die Länge der Papierfasern, sondern sie werden breiter. Damit verändert sich die quer zur Laufrichtung der Fasern genommene Dimension des Papiers, indem es in Richtung dieser Dimension größer wird.

Die letztgenannten Verhältnisse verdeutlichen Figuren 2 und 3. In dem Papierblatt 21 ist die Laufrichtung der Papierfasern 25 durch den Doppelpfeil 27 angegeben. Das Papierblatt 21 läßt sich, wie im unteren Teil der Fig. 2 angegeben, quer zur Laufrichtung 27 leicht einwärts biegen.

Dagegen läßt sich ein Papierblatt 22 gemäß Fig. 3 die Laufrichtung der Papierfasern 24 mit dem Doppelpfeil 26 angegeben ist, gemäß dem unteren Teil der Fig. 3 nur schwach in Richtung des Doppelpfeils 26 aufbiegen, wenn man zum Aufbiegen der Papierblätter 21 und 22 die gleiche Kraft einsetzt.

Diese Eigenschaften der Papierfasern werden bei dem Notizblock 1 ausgenutzt. Wie in Fig. 1 dargestellt, sind die einzelnen Zettel des Notizblockes 1 von oben nach unten fortlaufend von 12 bis 20 nummeriert. Alle Zettel haben eine gemeinsame rückwärtige Kante 3, sind gleich groß, hier rechteckig geschnitten, und sind in dem Notizblock 1 einander voll überdeckend übereinandergestapelt. Die Zettel 12, 14, 16, 18, 20, also der oberste Zettel 12 und der beim Fortschreiten nach unten jeweils übernächste Zettel 14, 16, 18 sowie der letzte Zettel 20 sind so geschnitten, daß die Vorzugsrichtung Ihrer Papierfasern 32, 34, 36, 38, 40 parallel zur rückwärtigen Kante 3 weist. Die jeweils zwischenliegenden Zettel 13, 15, 17, 19 sind so geschnitten, daß ihre Papierfasern 33, 35, 37, 39 quer zur rückwärtigen Kante 3 liegen.

Nach Feuchtigkeitsaufnahme wenigstens der ersten Zettel 12, 14, 16, 18, 20, bei denen also die Laufrichtung der Papierfasern 32, 34, 36, 38, 40 parallel zur rückwärtigen Kante 3 weist, in ihrer Dimension quer zur rückwärtigen Kante 3 etwas größer werden, ihre Vorderkanten 42, 44, 46, 48, 50 um eine gewisse Distanz über die Vorderkanten 43, 45, 49 der zwischenliegenden zweiten Zettel 13, 15, 17, 19 vorstehen. Die Größe dieses Überstands wird natürlich begünstigt dadurch, daß die ersten Zettel und zweiten Zettel an ihrer gemeinsamen rückwärtigen Kante 3 festliegen. Bei Notizblöcken, deren Zettel Abmessungen in der Größenordnung von 10 cm haben, beträgt der Überstand weniger als 1 mm und ist daher für das Auge kaum wahrnehmbar.

Das Verbinden aller Zettel 12...20 an ihrer gemeinsamen rückwärtigen Kante 3 kann entweder dadurch geschehen, daß die die rückwärtige Kante 3 einschließende, in Fig. 1 nicht erkennbare rückwärtige Fläche des Notizblocks 1 verleimt, geklammert oder geheftet, wird und die Zettel 12...20 im übrigen keine Verbindung untereinander haben, oder dadurch, daß jeder der Zettel 12...20 nahe der rückwärtigen Kante 3 auf der in Fig. 1 nicht erkennbaren Unterseite mit einem zur Kante 3 parallelen Haftkleberstreifen versehen ist. Dazu kann ein Haftkleber dienen, der beispielsweise aus der US-Patentschrift 3,691,140 sowie aus den deutschen Patentschriften 28 36 319 und 24 17 312 bekannt ist. Für die Verwendung eines derartigen Haftklebers ist es zweckmäßig, wenn die Oberseiten aller Zettel 12...20, beispielsweise die Oberseite 10 des obersten ersten Zettels 12 mit einer das Ablösen des Haftklebers erleichternden Releaseschicht und die Unterseite jeder der Zettel 12...20 mit einem Haftvermittler oder Primer versehen sind. Dann läßt sich jeder erste und zweite Zettel 12...20 von dem jeweils darunterliegenden Zettel leicht abziehen und durch den mitgenommenen Haftkleber an beliebiger anderer Fläche wieder ankleben.

Es versteht sich, daß der Überstand der ersten Zettel 12, 14, 16, 18, 20 über die zweiten Zettel 13, 15, 17, 19 sowie die Stärke jedes der Zettel 12...20 in Fig. 1 zur besseren Verdeutlichung der beschriebenen Verhältnisse maßstäblich übertrieben dargestellt sind.

Biegt man alle Zettel 12...20 des Notizblocks 1 dadurch nach unten auf, daß man den Notizblock 1 an der rückwärtigen Kante 3 festhält und mit dem Daumen vom obersten Zettel 12 angefangen nach unten über die abwärtsgebogenen Zettel gleiten läßt, wobei die oberen Zettel schrittweise freigegeben werden und ihre plane Lage wieder einnehmen, wie das Fig. 5 zeigt, wird man praktisch nur von den ersten Zetteln 12, 14, 16, 18,20 in dieser Reihenfolge den deren Vorderkanten 42, 44, 46,48, 50 benachbarten Bereich erkennen, während die den Vorderkanten 43, 45, 47, 49 nahen Bereiche der zweiten Zettel 13, 15, 17, 19 bei dieser Daumenbewegung abgedeckt bleiben. Daher kann auf die den Kanten 42, 44, 46, 48, 50 nahen Bereiche auf der Oberseite der Zettel 12, 14, 16, 18, 20 ein erster Werbetext (Kopfschmerzen?) aufgedruckt werden, den der Betrachter wahrnimmt.

Werden andererseits die Zettel 12...20 des Notizblocks 1 durch dessen Festhalten an der gemeinsamen rückwärtigen Kante 3 nach oben abgebogen und gleitet der Daumen über die Kanten 50...42 in dieser Reihenfolge nach oben, werden dem Betrachter die den Rändern 49, 47, 45, 43 der zweiten Zettel 19, 17, 15, 13 benachbarten Bereiche sichtbar werden, während die entsprechenden Bereiche nahe der Kanten 50, 48, 46, 44, 42 der ersten Zettel 20, 18, 16, 14, 12 seinem Blick verborgen bleiben. Dies liegt daran, daß die zweiten Zettel 13, 15, 17, 19 wegen der oben im Zusammenhang mit Figur 3 erläuterten Verhältnisse zusammen mit dem jeweils darüber befindlichen ersten Zettel 12, 14, 16, 18, 20 sich aus der aufwärts gebogenen in die plane Lage zurückbewegen und wegen ihrer relativ zu den ersten Zetteln 12, 14, 16, 18, 20 nur wenig geringeren Länge beim Aufwärtsstreichen des Daumens über die Kanten 50...42 die jeweils unmittelbar darunter befindlichen ersten Zettel praktisch vollständig abdecken. Daher kann auf den kantennahen Bereichen der Oberseiten der Zettel 19, 17, 15, 13 ein anderer Werbetext aufgedruckt sein, der beispielsweise mit dem ersten Werbetext in gedanklicher Verbindung steht, also etwa ein zur Linderung der Kopfschmerzen geeignetes Medikament empfiehlt. Man braucht daher dazu den Notizblock 1 weder zu wenden noch umzudrehen, wie es beispielsweise bei einer beidseitigen Bedruckung jedes der Zettel 12...20 erforderlich wäre.

Die beschriebene Eigenschaft des erfindungsgemäßen Notizblocks wird unterstützt, wenn die ersten Zettel 12, 14, 16, 18, 20) ein etwas geringeres Flächengewicht, beispielsweise 80 g/m² als die zweiten Zettel haben, für die ein Flächengewicht von etwa 90 - 100 g/m² gewählt werden kann.

Zur Herstellung des erfindungsgemäßen Notizblocks soweit die Zettel jedenfalls mit Haftkleber an ihre gemeinsamen rückwärtigen Kante 3 verbunden sind, mit einer Vorrichtung durch, wie sie beispielsweise in der internationalen Patentanmeldung mit der Veröffentlichungsnummer WO 94/19419 im einzelnen beschrieben ist. Dabei wird von einem Stapel von Bogen ausgegangen, der abwechselnd aus übereinanderliegenden ersten und zweiten Bogen besteht, wobei die ersten Bogen eine zu einer Seitenkante parallel Laufrichtung der Papierfasern haben und zweite Bogen eine quer zu der Seitenkante weisende Laufrichtung der Papierfasern besitzen. Die Bogen werden nacheinander auf einer Seite mit einer wäßrigen Release-Beschichtung und auf der anderen Seite gleichzeitig mit einer wäßrigen Primer-Beschichtung versehen, anschließend getrocknet und unter einem Transferband zur Übertragung von Haftkleber auf die mit Primer beschichtete Seite hindurchgeführt. Danach laufen die Haftkleberstreifen 58 gemäß Figur 4 parallel zu einer Seitenkante 56 der Bogen 51, 52, 53, 54, wobei die Bogen 52 und 54 eine Laufrichtung 55, 57 der Papierfasern quer zur Seitenkante 56 und die Bogen 51 und 53 eine Laufrichtung 59, 61 der Papierfasern parallel zur Seitenkante 56 aufweisen.

Nach dem Haftkleberauftrag werden die Bogen wieder zu einem Stapel zusammengeschichtet, wobei z.B. zwischen je ein oder zwei Bogen mit der Laufrichtung quer zur Seitenkante je ein Bogen mit der Laufrichtung parallel zur Seitenkante und zwischen je ein oder zwei Bogen mit der Laufrichtung parallel zur Seitenkante je ein Bogen mit der Laufrichtung quer zur Seitenkante angeordnet sind. Der Bogenstapel wird dann so geschnitten, daß die gemeinsame rückwärtige Kante der daraus gewonnenen Notizblöcke parallel zur Seitenkante 56 sich erstreckt bzw. mit dieser zusammenfällt.

## Patentansprüche

1. Notizblock (1) bestehend aus einem Stapel von längs einer rückwärtigen Kante (3) beispielsweise durch Haftkleberstreifen verbundenen Zetteln (12...20), dadurch gekennzeichnet, daß in dem Stapel wenigstens ein erster Zettel (12, 14, 16, 18, 20), bei dem die Laufrichtung der Papierfasern (32, 34, 36, 38, 40) sich parallel zu der Kante (3) erstreckt, und wenigstens ein zweiter Zettel (13, 15, 17, 19), bei dem die Laufrichtung sich quer zu der Kante (3) erstreckt, nacheinander aufeinander folgen.

2. Notizblock nach Anspruch 1, dadurch gekennzeichnet, daß mehrere erste Zettel und mehrere zweite Zettel nacheinander abwechselnd aufeinander folgen.

3. Notizblock nach Anspruch 1 oder 2, dadurch gekennzeichnet, daß zwischen je zwei aufeinanderfolgenden ersten Zetteln (12, 14; 14, 16; 16, 18; 18, 20) je ein zweiter Zettel (13, 15, 17, 19) und zwischen je zwei aufeinanderfolgenden zweiten Zetteln (13, 15; 15, 17; 17, 19) je ein erster Zettel (14, 16, 18) angeordnet sind.

4. Notizblock nach einem der vorstehenden Ansprüche, dadurch gekennzeichnet, daß die ersten und zweiten Zettel unterschiedliche Flächengewichte haben.

5. Notizblock nach einem der vorstehenden Ansprüche, dadurch gekennzeichnet, daß die ersten Zettel (12, 14, 16, 18, 20) ein etwas geringeres Flächengewicht, beispielsweise 80 g/m² als die zweiten Zettel haben, deren Flächengewicht von beispielsweise 90-100 g/m² betragen kann.

6. Notizblock nach einem der vorstehenden Ansprüche, dadurch gekennzeichnet, daß die zweiten Zettel (13, 15, 17, 19) im Verhältnis zu den ersten Zetteln (12, 14, 16, 18, 20) unterschiedlich eingefärbt sind.

7. Notizblock nach einem der vorstehenden Ansprüche, dadurch gekennzeichnet, daß der oberste Zettel (12) und der unterste Zettel (20) jeweils ein erster Zettel ist.

8. Notizblock nach einem der vorstehenden Ansprüche, dadurch gekennzeichnet, daß die Zettel an ihrer rückwärtigen Kante (3) durch Blockleim (Lumbecken), Klammern, Heftung oder Nieten verbunden sind.

9. Notizblock nach einem der vorstehenden Ansprüche, dadurch gekennzeichnet, daß jeder Zettel im Bereich seiner Vorderkanten bedruckt ist.

10. Notizblock nach Anspruch 8 oder 9, dadurch gekennzeichnet, daß die ersten Zettel einen anderen Aufdruck aufweisen als die zweiten Zettel.

11. Notizblock nach Anspruch 8 oder 9, dadurch gekennzeichnet, daß die einzelnen Zettel der ersten Zettel und/oder der zweiten Zettel unterschiedliche Aufdrucke aufweisen, die sich gegebenenfalls nur wenig voneinander unterscheiden.

12. Notizblock nach einem der vorstehenden Ansprüche, dadurch gekennzeichnet, daß jeder erste Zettel und jeder zweite Zettel rechteckige insbesondere quadratische Form hat.

13. Verfahren zur Herstellung eines Notizblockes nach einem der vorstehenden Ansprüche, bei dem Papierbogen eines Bogenstapels zu Zetteln geschnitten und die Zettel an ihrer rückwärtigen Kante verbunden werden, dadurch gekennzeichnet, daß die Zettel vor dem Verbinden derart gestapelt werden, daß auf wenigstens einen ersten Zettel, bei dem die Laufrichtung der Papierfasern sich parallel zu der Kante erstreckt, und wenigstens ein zweiter Zettel, bei dem die Laufrichtung sich quer zu der Kante erstreckt, nacheinander aufeinander folgen.

14. Verfahren nach Anspruch 13, dadurch gekennzeichnet, daß mehrere erste Zettel und mehrere zweite Zettel nacheinander abwechselnd aufeinander folgen.

15. Verfahren nach einem der Ansprüche 13 oder 14, dadurch gekennzeichnet, daß zwischen je zwei aufeinander folgenden ersten Zetteln je ein zweiter Zettel und zwischen je zwei aufeinander folgenden zweiten Zetteln je ein erster Zettel eingefügt wird.

16. Verfahren zur Herstellung eines Notizblockes nach einem der Ansprüche 1-12, bei dem Papierbogen eines Bogenstapels zu Zetteln geschnitten und die Zettel an ihrer rückwärtigen Kante verbunden werden, dadurch gekennzeichnet, daß die Papierbogen zu dem Bogenstapel derart zusammengetragen werden, daß zwischen zwei erste Papierbogen, in welchen die Laufrichtung der Papierfasern sich parallel zu einer Papierbogenseitenkante erstrecken, mindestens ein zweiter Papierbogen zwischengelegt wird, dessen Laufrichtung sich quer zu der Papierbogenseitenkante erstreckt.

17. Verfahren nach einem der Ansprüche 13 bis 16, dadurch gekennzeichnet, daß die Papierbogen mit Haftkleberstreifen beschichtet werden.

## Claims

1. A notepad (1) comprising a stack of pieces of paper (12...20) which are connected along a rearward edge (3) for example by adhesive strips. characterised in that in the stack at least one first piece of paper (12, 14, 16, 18, 20) in which the direction in which the paper fibres (32, 34, 36, 38, 40) run extends parallel to the edge (3), and at least one second piece of paper (13, 15, 17, 19) in which the direction in which the paper fibres run extends transversely with respect to the edge (3) follow each other in succession.

2. A notepad according to claim 1 characterised in that a plurality of first pieces of paper and a plurality of second pieces of paper follow each other alternately in succession.

3. A notepad according to claim 1 or claim 2 characterised in that disposed between each two successive first pieces of paper (12, 14; 14, 16; 16, 18; 18, 20) is a respective second piece of paper (13, 15, 17, 19) and disposed between each two successive second pieces of paper (13, 15; 15, 17; 17, 19) is a respective first piece of paper (14, 16, 18).

4. A notepad according to one of the preceding claims characterised in that the first and second pieces of paper are of different weights in relation to unit of area.

5. A notepad according to one of the preceding claims characterised in that the first pieces of paper (12, 14, 16, 18, 20) are of a somewhat smaller weight in relation to unit of area, for example 80 g/m², than the second pieces of paper whose weight in relation to unit of area can be for example 90 - 100 g/m2.

6. A notepad according to one of the preceding claims characterised in that the second pieces of paper (13, 15, 17, 19) are coloured differently in relation to the first pieces of paper (12, 14, 16, 18, 20).

7. A notepad according to one of the preceding claims characterised in that the uppermost piece of paper (12) and the lowermost piece of paper (20) are each a respective first piece of paper.

8. A notepad according to one of the preceding claims characterised in that the pieces of paper are joined at their rearward edge (3) by pad glue (adhesive binding), staples, tacking or rivets.

9. A notepad according to one of the preceding claims characterised in that each piece of paper is printed upon in the region of its front edges.

10. A notepad according to claim 8 or claim 9 characterised in that the first pieces of paper have different printing thereon from the second pieces of paper.

11. A notepad according to claim 8 or claim 9 characterised in that the individual pieces of paper of the first pieces and/or the second pieces have different printings thereon, which possibly only slightly differ from each other.

12. A notepad according to one of the preceding claims characterised in that each first piece of paper and each second piece of paper is of a rectangular and in particular square shape.

13. A process for producing a notepad according to one of the preceding claims in which sheets of paper of a stack thereof are cut to form pieces of paper and the pieces of paper are joined at their rearward edge. characterised in that prior to the joining operation the pieces of paper are stacked in such a way that at least one first piece of paper in which the direction in which the paper fibres run extends parallel to the edge and at least one second piece of paper in which the direction in which the fibres run extends transversely with respect to the edge follow each other in succession.

14. A process according to claim 13 characterised in that a plurality of first pieces of paper and a plurality of second pieces of paper follow each other alternately in succession.

15. A process according to one of claims 13 and 14 characterised in that inserted between each two successive first pieces of paper is a respective second piece of paper and between each two successive second pieces of paper is a respective first piece of paper.

16. A process for producing a notepad according to one of claims 1 to 12 in which sheets of paper of a stack thereof are cut to form pieces of paper and the pieces of paper are joined at their rearward edge, characterised in that the sheets of paper are assembled to form the stack thereof in such a way that interposed between two first sheets of paper in which the direction in which the paper fibres run extends parallel to a side edge of the sheets of paper is at least one second sheet of paper in which the direction of fibre run extends transversely with respect to the side edge of the sheet of paper.

17. A process according to one of claims 13 to 16 characterised in that the sheets of paper are coated with adhesive strips.

## Revendications

1. Bloc-notes (1) comprenant une pile de feuillets (12...20) reliés par une bande auto-adhésive par exemple, le long d'un bord (3) arrière, caractérisé en ce que, dans la pile, au moins un premier feuillet (12, 14, 16, 18, 20) dont le sens des fibres de papier (32, 34, 36, 38, 40) s'étend de façon parallèle par rapport au bord (3), et au moins un deuxième feuillet (13, 15, 17, 19) dont le sens des fibres s'étend de façon transversale par rapport au bord (3), se succèdent en s'empilant l'un sur l'autre.

2. Bloc-notes selon la revendication 1, caractérisé en ce que plusieurs premiers feuillets et plusieurs deuxièmes feuillets se succèdent en s'empilant les uns sur les autres.

3. Bloc-notes selon la revendication 1 ou 2, caractérisé en ce que respectivement un deuxième feuillet (13, 15, 17, 19) est disposé entre respectivement deux premiers feuillets (12, 14 ; 14, 16 ; 16, 18 ; 18, 20) qui se succèdent en s'empilant l'un sur l'autre, et que respectivement un premier feuillet (14, 16, 18) est disposé entre respectivement deux deuxièmes feuillets (13, 15 ; 15, 17 ; 17, 19) qui se succèdent en s'empilant l'un sur l'autre.

4. Bloc-notes selon une des revendications précédentes, caractérisé en ce que les premiers et deuxièmes feuillets ont des grammages différents.

5. Bloc-notes selon l'une des revendications précédentes, caractérisé en ce que les premiers feuillets (12, 14, 16, 18, 20) peuvent présenter un grammage sensiblement moins important, par exemple de 80 g/m² comparé aux deuxièmes feuillets dont le grammage peut atteindre par exemple 90-100 g/m².

6. Bloc-notes selon l'une des revendications précédentes, caractérisé en ce que les deuxièmes feuillets (13, 15, 17, 19) par rapport aux premiers feuillets (12, 14, 16, 18, 20) sont de couleurs différentes.

7. Bloc-notes selon l'une des revendications précédentes, caractérisé en ce que le feuillet le plus au-dessus (12) et le feuillet le plus au-dessous (20) sont respectivement un premier feuillet .

8. Bloc-notes selon l'une des revendications précédentes, caractérisé en ce que les feuillets sont reliés sur leur bord arrière (3) par de la colle de bloc (reliure par collage Lumbeck), des crampons, agrafes ou rivets.

9. Bloc-notes selon l'une des revendications précédentes, caractérisé en ce que chaque feuillet est imprimé dans la zone de son bord de premier plan.

10. Bloc-notes selon la revendication 8 ou 9, caractérisé en ce que les premiers feuillets présentent une autre impression que les deuxièmes feuillets.

11. Bloc-notes selon la revendication 8 ou 9, caractérisé en ce que les feuillets individuels des premiers feuillets et/ou des deuxièmes feuillets présentent des impressions différentes qui le cas échéant ne diffèrent que peu les unes des autres.

12. Bloc-notes selon l'une des revendications précédentes, caractérisé en ce que chaque premier feuillet et chaque deuxième feuillet ont une forme rectangulaire, notamment carrée.

13. Procédé de fabrication d'un bloc-notes selon l'une des revendications précédentes, suivant lequel des feuilles de papier d'une pile de feuilles sont coupées pour faire des feuillets et les feuillets sont reliés sur leur bord arrière, caractérisé en ce que les feuillets, avant d'être reliés, sont empilés de telle façon que sur au moins un premier feuillet dont le sens des fibres de papier est parallèle au bord, et au moins un deuxième feuillet dont le sens des fibres est transversal au bord, se succèdent en s'empilant l'un sur l'autre.

14. Procédé selon la revendication 13, caractérisé en ce que plusieurs premiers feuillets et plusieurs deuxièmes feuillets se succèdent en s'empilant les uns au-dessus des autres alternativement.

15. Procédé selon l'une des revendications 13 ou 14, caractérisé en ce que respectivement un deuxième feuillet est inséré entre respectivement deux premiers feuillets qui se succèdent en s'empilant l'un sur l'autre, et que respectivement un premier feuillet est inséré entre respectivement deux deuxièmes feuillets qui se succèdent en s'empilant l'un sur l'autre.

16. Procédé de fabrication d'un bloc-notes selon l'une des revendications 1-12, suivant lequel des feuilles de papier d'une pile de feuilles sont coupées pour faire des feuillets et les feuillets sont reliés sur leur bord arrière caractérisé en ce que les feuilles de papier sont empilées de telle façon qu'entre deux premières feuilles de papier dont le sens des fibres de papier est parallèle à un bord latéral de la feuille de papier, au moins une deuxième feuille est interposée dont le sens des libres est transversal au bord latéral de la feuille de papier

17. Procédé selon l'une des revendications 13 à 16, caractérisé en ce que les feuilles de papier sont couvertes d'une bande auto-adhésive.
